# EUROPÄISCHE PATENTSCHRIFT

(11) **EP 2 558 215 B1**
(45) Veröffentlichungstag und Bekanntmachung des Hinweises auf die Patenterteilung: **08.03.2017**
(21) Anmeldenummer: 11718655.1
(22) Anmeldetag: 14.04.2011
(51) Int. Cl.: B03B 4/00, B03B 4/02, B03B 4/06, B07B 4/08

(54) **MEHRDECK-LUFTSETZMASCHINE**
MULTI-DECK AIR JIGGING MACHINE
CRIBLE PNEUMATIQUE À PLUSIEURS ÉTAGES

(30) Priorität: 15.04.2010 DE 102010015232
(43) Veröffentlichungstag der Anmeldung: 20.02.2013
(73) Patentinhaber: Allmineral Aufbereitungstechnik GmbH & Co. KG, 47198 Duisburg (DE)
(72) Erfinder: LINNHOFF, Hans-Josef, 45721 Haltern am See (DE)
(74) Vertreter: Müller, Karl-Ernst
(86) Internationale Anmeldenummer: PCT/EP2011/001898
(87) Internationale Veröffentlichungsnummer: WO 2011/147504

(56) Entgegenhaltungen:
- EP-A1- 0 318 054
- CN-Y- 2 889 496
- DE-U1-202005 007 472

## Beschreibung

Die Erfindung betrifft eine Luftsetzmaschine zur trockenen Aufbereitung von Rohstoffen, insbesondere von Kohle, mit einer Materialaufgabe-Einrichtung, mit wenigstens einem mit Öffnungen versehenden Setzgutträger sowie mit einer Austragsvorrichtung für das während des Setzprozesses auf dem Setzgutträger geschichtete Schwergut und das Leichtgut, wobei zur Auflockerung und Schichtung des auf den Setzgutträger aufgegebenen Materials in eine als Setzbett wirkende Schwergutschicht und eine darauf liegende Leichtgutschicht der Setzgutträger von einem über einen unter dem Setzgutträger angeordneten Lufttrichter zugeführten Luftstrom als Arbeitsluft durchströmbar ist, der sich aus einem den Setzgutträger konstant durchströmenden Teilstrom und einem darüber gelagerten pulsierenden Teilstrom zusammengesetzt.

Eine Luftsetzmaschine mit den vorgenannten Merkmalen ist beispielsweise in der DE 20 2005 007 472 U1 beschrieben. Dem beispielsweise als Lochblech ausgebildeten oder aus Drahtgewebe bestehenden einzigen Setzgutträger wird das aufzubereitende Material über eine Materialaufgabe-Einrichtung aufgegeben. Über einen unterhalb des Setzgutträgers angeordneten Lufttrichter wird ein Luftstrom zugeführt, der aus einem den Setzgutträger konstant durchströmenden Teilstrom und einem den konstanten Teilstrom überlagernden pulsierenden Teilstrom besteht. Durch die Beaufschlagung des Setzgutträgers und des darauf liegenden aufzubereitenden Materials mit dem konstanten Luftstrom wird eine Grundfluidisierung des auf dem Setzgutträger liegenden Materials erreicht, sodass damit eine gewisse permanente Auflockerung des Materials eingestellt ist, die zunächst einen vergleichsweise geringeren Druckverlust bei der vertikalen Durchströmung mit Arbeitsluft vorn Setzgutträger her aufweist. Somit bedarf es hinsichtlich des überlagernd eingeleiteten pulsierenden Luftstromes eines vergleichsweise geringeren Volumenstromes an Pulsluft, um im Rahmen der einer Setzmaschine immanenten Prozessführung das auf dem Setzgutträger liegende Materialbett periodisch anzuheben und abzusenken und dadurch die Schichtung des Materials in eine Schwergutschicht und in eine darauf liegende Leichtgutschicht herbeizuführen. Die durch den Setzgutträger strömende Arbeitsluft wird oberhalb des Setzbettes in einer den Setzgutträger einfassenden Einhausung erfasst und als Abluft über eine Filteranlage geführt.

Eine Luftsetzmaschine mit gleichem Aufbau ergibt sich auch aus der CN 2 889 496 Y.

Mit der bekannten Luftsetzmaschine ist der Nachteil einer begrenzten Kapazität verbunden, da die Fläche des Setzgutträgers nicht beliebig vergrößerbar ist.

Aus der EP 0 318 054 A1 ist es zwar bekannt, mehrere Setzgutträger bei einer Luftsetzmaschine übereinander anzuordnen, jedoch dienen diese nicht der Kapazitätsvergrößerung, sondern sollen den Trennerfolg verbessern, soweit sich eine Übergabe der schwereren Bestandteile des auf den oberen Setzgutträger aufgegebenen Materialstroms auf den nachgeschalteten Setzgutträger einstellt.

Eine Nass-Setzmaschine mit einer erhöhten Kapazität ist in der DE-A-172 178 beschrieben. Bei der mittels eines pulsierenden Wasserstroms betriebenen Setzmaschine sind zwei Setzgutträger übereinander angeordnet, die von dem in einem unterhalb des unteren Setzgutträgers angeordneten Setzfass befindlichen und in eine pulsierende Bewegung versetzten Wasser durchströmt sind. Der untere Setzgutträger ist von einem an das Setzfass angeschlossenen Rohrstück durchstoßen, so dass der Hub des pulsierenden Wassers auf den oberen Setzgutträger übergeleitet werden kann. Weiterhin ist auch der obere Setzgutträger von einem Rohrstutzen durchstoßen, um einen überschüssigen Wasserauftrieb ausgleichen zu können.

Der Erfindung liegt die Aufgabe zugrunde, auch eine Luftsetzmaschine mit den gattungsgemäßen Merkmalen so auszulegen, dass deren Aufbereitungskapazität vergrößert ist.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken vor, dass über dem an eine ein darin eingeschaltetes Pulsventil aufweisende Luftzufuhrleitung angeschlossenen Lufttrichter wenigstens zwei übereinander mit Abstand zueinander angeordnete und nacheinander von dem in den Lufttrichter eingeleiteten Luftstrom durchströmte Setzgutträger mit jeweils einer Materialaufgabe und einer Austragsvorrichtung angeordnet sind, wobei der Zwischenraum zwischen den Setzgutträgern von einer äußeren Wandung umschlossen ist und zur Erhöhung der dem oberen Setzgutträger zuzuführenden Luftmenge wenigstens eine den unteren Setzgutträger überbrückende Bypass-Luftleitung von der Luftzufuhrleitung stromabwärts des Pulsventils abgeht und an den Zwischenraum zwischen den beiden Setzgutträgern angeschlossen ist derart, dass über die Bypass-Luftleitung ein zusätzlicher Arbeitsluftstrom in den Zwischenraum zwischen den Setzgutträgern einleitbar ist.

Mit der Erfindung ist der Vorteil verbunden, dass mittels der zumindest zwei übereinander in demselben Luftstrom angeordneten Setzgutträger ungefähr auch die doppelte Materialmenge aufbereitet werden kann, ohne dass sich die flächenmäßige Auslegung der Setzgutträger ändert. Würde nämlich bei einer bekannten Luftsetzmaschine für eine Erhöhung des Durchsatzes die Fläche des einen Setzgutträgers vergrößert, würde einerseits der Luftbedarf für die Durchströmung der größeren Fläche mit Arbeitsluft entsprechend ansteigen, aber ebenso müsste auch die in der Regel mit hohen Kosten verbundene Filteranlage für die Abluft entsprechend größer ausgelegt werden. Erfindungsgemäß wird dagegen die in der durch den ersten unteren Setzgutträger geführten Arbeitsluft noch enthaltende Energie benutzt, um zumindest einen darüber angeordneten zweiten Setzgutträger zu durchströmen, wobei die durch den Zwischenraum zwischen den Setzgutträgern zu führende Arbeitsluft durch die den Zwischenraum umschließende Gehäusewandung kanalisiert ist. Soweit erfindungsgemäß zur Erhöhung der dem oberen Setzgutträger zuzuführenden Luftmenge wenigstens eine den unteren Setzgutträger überbrückende Bypass-Luftleitung an den Zwischenraum zwischen den beiden Setzgutträgern angeschlossen ist, werden die insbesondere im Bereich der Aufgabe- und Austragsorgane auftretenden Leckverluste an Setzluft ausgeglichen. Durch den zusätzlichen Anschluss des Zwischenraumes an die Luftzufuhrleitung hinter dem Pulsventil ist dabei gewährleistet, dass die dem Zwischenraum zugeführte Zusatzluftmenge die gleiche Pulsform aufweist wie die dem unteren Setzgutträger zugeführte Arbeitsluft. Außerdem sind damit die an den Auslässen der Luftzufuhrleitung im Bereich des Lufttrichters auftretenden Drosselverluste umgangen, so dass eine größere Energie in der in den Zwischenraum eingeleiteten Zusatzluftmenge zur Verfügung steht.

Zur besseren Regelung der Zusatzluftmenge können auch mehrere Bypass-Luftleitungen vorgesehen sein. Auch die Anordnung von mehr als zwei Setzgutträgern übereinander kann von der Erfindung umfasst sein. Da die erfindungsgemäße Luftsetzmaschine mit zumindest zwei übereinander angeordneten Setzgutträgern nicht wesentlich größer als Luftsetzmaschinen mit einem Setzgutträger baut, resultiert aus der erfindungsgemäßen Auslegung der Luftsetzmaschine eine spezifische Einsparung an Investitionskosten im Hinblick auf die Kosten des Stahlbaus und die Kosten der maschinellen Einrichtung.

Es versteht sich, dass bei der Anordnung von zumindest zwei, aber auch von mehreren Setzgutträgern in demselben Luftstrom übereinander der Druck an dem untersten Setzgutträger um die zusätzlich an den weiteren Setzgutträgern auftretenden Druckabfälle höher eingestellt sein muss, sodass ein leistungsstärkerer Arbeitsluft-Ventilator vorgehalten werden muss. Jedoch ist eine gegebenenfalls vorzuhaltende zusätzliche Ventilatorleistung deutlich geringer als bei einer entsprechend angenommenen Vergrößerung der Setzbettfläche bei nur einem Setzgutträger.

Da nach dem Passieren des obersten Setzgutträgers der Luftstrom denselben Zustand erreicht wie in einer Luftsetzmaschine mit nur einem Setzgutträger können die Größe und die Kapazität der nachfolgenden Filteranlage beibehalten werden, sodass hier keine zusätzlichen Installationen erforderlich sind, was ebenfalls einen Vorteil der Erfindung darstellt.

Nach einem Ausführungsbeispiel der Erfindung ist vorgesehen, dass die Bypass-Luftleitung außen am Gehäuse der Luftsetzmaschine angeordnet und an einen an der Gehäusewand angebrachten Luftverteiler angeschlossen ist, wobei in der Gehäusewand den Luftverteiler mit dem Zwischenraum zwischen den Setzgutträgern verbindende Düsenöffnungen angeordnet sind.

Nach einem Ausführungsbeispiel der Erfindung ist vorgesehen, dass in die Bypass-Luftleitung ein Regelventil zur Regelung der durch die Bypass-Luftleitung strömenden Luftmenge eingeschaltet ist.

Im Hinblick auf eine weitergehende Einsatzmöglichkeit der Luftsetzmaschine kann auch vorgesehen sein, dass in der den Zwischenraum zwischen den Setzgutträgern umschließenden Wandung mittels einer Regeleinrichtung regulierbare Abblasöffnungen angeordnet sind.

In einer ersten Ausführungsform sieht die Erfindung vor, dass an dem oberen Setzgutträger und dem unteren Setzgutträger jeweils gleiche Setzbedingungen eingestellt sind; hierfür können an dem oberen Setzgutträger entweder die Schichttiefe des auf dem oberen Setzgutträger geschichteten Setzgutes angepasst oder die Setzfläche des oberen Setzgutträgers entsprechend verändert werden, oder beide vorgenannten Parameter können gemeinsam und in Abstimmung aufeinander ausgelegt werden, und zwar in Abhängigkeit von dem mit dem Durchströmen des unteren Setzgutträgers verbundenen Druckverlust des Luftstromes.

Alternativ kann vorgesehen sein, dass zur Einstellung von unterschiedlichen Schichtdicken des auf dem Setzgutträger geschichteten Schwergutes bei den unteren und dem oberen Setzgutträger mehrere Bypass-Luftleitungen und/oder mehrere Abblasöffnungen vorgesehen sind.

Hinsichtlich der Zuführung der Arbeitsluft kann in einer an sich aus der gattungsbildenden DE 20 2005 007 472 U1 bekannten Weise vorgesehen sein, dass der Lufttrichter aus zwei gegeneinander getrennten, in der Förderrichtung des Materials über den Setzgutträger hintereinander geschalteten Kammern besteht und dass eine gemeinsame Luftzufuhrleitung in beide Kammern geführt und im Bereich jeder Kammer mit wenigstens einem Auslass für die über die Luftzufuhrleitung herangeführte Arbeitsluft versehen ist. Zur Einstellung der jeweiligen, in die Kammern eingeleiteten Teilströme an Arbeitsluft kann dabei vorgesehen sein, dass die den Kammern des Lufttrichters zugeordneten Auslässe der Luftzufuhrleitung in ihrem Querschnitt einstellbar sind.

Zum Heranführen der Arbeitsluft kann vorgesehen sein, dass in die Luftzufuhrleitung außerhalb des Lufttrichters ein Pulsventil zur gemeinsamen Erzeugung eines konstanten Teilstromes und eines diesen überlagernden pulsierenden Teilstromes eingeschaltet ist, wobei vorgesehen sein kann, dass an die Luftzufuhrleitung ein Zentralventilator zur Erzeugung des in den Lufttrichter einzuführenden Luftstromes angeschlossen ist.

Im Rahmen einer derartigen Ausbildung des Lufttrichters mit zwei Kammern kann es sich als zweckmäßig erweisen, wenn der Zwischenraum zwischen den beiden Setzgutträgern entsprechend der Ausbildung des Lufttrichters mit Kammern durch eine zwischen dem oberen Setzgutträger und dem unteren Setzgutträger angeordnete Trennklappe ebenfalls in zwei Kammern geteilt ist. Im Rahmen einer solchen Ausbildung versteht es sich, dass jede der in dem Zwischenraum gebildeten Kammern jeweils über eine eigene Bypass-Luftleitung beziehungsweise mehrere Bypass-Luftleitungen mit der Luftzufuhrleitung verbunden sein kann oder aber auch in der zugeordneten Wandung des Zwischenraumes eigene Abblasöffnungen aufweisen kann. Auch mit dieser Maßnahme sind die Setzbedingungen an dem oberen Setzgutträger im Hinblick auf die Setzbedingungen an dem unteren Setzgutträger aufrechtzuerhalten beziehungsweise einzustellen.

Das Setzergebnis und der Durchsatz der Setzmaschine werden nach einem Ausführungsbeispiel der Erfindung dadurch verbessert, dass die Setzgutträger mittels eines zugeordneten Antriebes, vorzugsweise mittels eines Schwingungserregers in Vibration versetzt sind.

Soweit vorgesehen sein kann, dass jedem Setzgutträger eine eigene Materialaufgabe, beispielsweise in Form eines Zellenrades zugeordnet ist, sieht ein Ausführungsbeispiel der Erfindung auch vor, dass für beide Setzgutträger eine zentrale Materialaufgabe mit der gemeinsamen Beistellung je eines dem jeweiligen Setzgutträger zugeleiteten Materialteilstromes eingerichtet ist. Damit ist eine Einsparung auch auf der Materialaufgabeseite verbunden.

Die Auslegung bekannter Luftsetzmaschinen mit einem einzigen Setzgutträger führt zu einer Beschränkung des Trennerfolges in zwei Produkte, nämlich in ein Leichtgut, beispielsweise in Form von Kohle, und in ein Schwergut, beispielsweise in Form von Nebengestein beziehungsweise Bergen. Eine höhere Reinheit des Leichtgutes kann bei einer bekannten Luftsetzmaschine nur dadurch erreicht werden, dass ein gewisser Anteil an Leichtgut im Schwergut zugestanden wird, was jedoch bei einer zwei Produkte liefernden Luftsetzmaschine nachteilig ist.

Die erfindungsgemäße Ausgestaltung einer gattungsgemäßen Luftsetzmaschine ermöglicht es nun erstmalig, mit einer Luftsetzmaschine auch drei oder sogar mehr Produkte zu erzeugen, indem die noch Leichtgutanteile enthaltende Schwergutschicht von dem oberen Setzgutträger als Aufgabegut dem unteren Setzgutträger zugeführt wird, auf dem sodann eine Trennung des noch im Schwergut enthaltenen Leichtgutes von dem Schwergut erfolgt. Da dieser Prozess mit der Anordnung von mehr zwei Setzgutträgern intensiviert werden kann, ist die Erzeugung von mehr als drei Produkten bei einer Luftsetzmaschine mit kaskadenartig angeordneten Setzgutträgern möglich.

Im Einzelnen ist somit nach einem Ausführungsbeispiel der Erfindung vorgesehen, dass die Materialaufgabe-Einrichtung für das aufzubereitende Material dem oberen Setzgutträger zugeordnet ist und die Austragsvorrichtung für das auf dem oberen Setzgutträger geschichtete Schwergut als Materialaufgabe-Einrichtung für den unteren Setzgutträger mit diesem verbunden ist.

Um die natürliche Förderrichtung ausnutzen zu können, kann vorgesehen sein, dass der obere und der untere Setzgutträger mit einer gegenläufigen Neigung zueinander angeordnet sind.

Wie bereits erwähnt, kann nach einem Ausführungsbeispiel der Erfindung vorgesehen sein, dass eine größere Anzahl von Setzgutträgern übereinander angeordnet ist.

In der Zeichnung sind Ausführungsbeispiele der Erfindung wiedergegeben, welche nachstehend beschrieben sind. Es zeigen:
- Fig. 1: eine Luftsetzmaschine mit zwei übereinander angeordneten Setzgutträgern in einer schematisierten Darstellung ohne die Darstellung der zusätzlichen Bypass-Luftleitung,
- Fig. 2: die in Figur 1 dargestellte Luftsetzmaschine einschließlich der Darstellung der Bypass-Luftleitung sowie mit einem unterteilten Zwischenraum zwischen den Setzgutträgern,
- Fig. 3: die Luftsetzmaschine gemäß Figur 1 in einer anderen Ausführungsform wiederum ohne die Darstellung der Bypass-Luftleitung.

Zum besseren Verständnis der Erfindung ist zunächst der grundsätzliche Aufbau der erfindungsgemäßen Luftsetzmaschine dargestellt, und zwar ohne die zusätzlichen Bypass-Luftleitungen.

Die insoweit in Figur 1 wiedergegebene Luftsetzmaschine 10 hat einen Aufgabetrichter 11, der in ein Zellenrad 12 mündet, welches in einer besonderen Weise so ausgestaltet ist, dass das Zellenrad 12 das in dem Aufgabetrichter 11 vorgehaltene aufzubereitende Material 17 auf zwei Aufgabeschächte 13 und 14 verteilt. Die beiden Aufgabeschächte 13 und 14 enden jeweils an dem einen Ende von zwei in der Luftsetzmaschine 10 in einer geneigten Anordnung übereinander und mit Abstand zueinander angebrachten Setzgutträgern 15 (oberer Setzgutträger) und 16 (unterer Setzgutträger). Aufgrund der bekannten Bewegungskinematik der Luftsetzmaschine schichtet sich das aufgegebene Material 17 als Setzgut im Verlaufe seines Transports über die Länge der beiden Setzgutträger 15, 16 jeweils in eine Schwergutschicht 18 und in eine sich darüber ausbildende Leichtgutschicht 19.

Am hinteren, dem jeweiligen Aufgabeschacht 13 bzw. 14 gegenüberliegenden Ende der beiden Setzgutträger 15 und 16 ist jeweils eine Austragsvorrichtung in Form eines Wehres 20 vorgesehen, welches bei jedem Setzgutträger 15,16 die Schwergutschicht 18 von der Leichtgutschicht 19 derart trennt, dass die Schwergutschicht 18 jeweils in einen ersten Austragsschacht 21 geleitet wird, während die Leichtgutschicht 19 über das Wehr 20 hinweg in den Austragsschacht 23 für das Leichtgut gelangt. Zur Verbesserung der Austragsarbeit ist in den beiden jeweils für das Schwergut vorgesehenen Austragsschächten 21 noch ein Zellenrad 22 zur Abförderung des Schwergutes vorgesehen.

Die Luftsetzmaschine 10 ist über eine sich über dem oberen Setzgutträger 15 erhebende Einhausung 25 nach außen abgeschlossen, sodass der bei der Trockenaufbereitung gegebenenfalls entstehende Staub nicht in die Atmosphäre gelangen kann. Der insoweit von dem oberen Setzgutträgern 15 ausgehende Abluftstrom 27 wird einer an die Einhausung 25 angeschlossenen Abluftanlage 26 zugeleitet, die eine nicht dargestellte Filteranlage umfasst. Damit ist die Umweltbelastung durch eine derartige Luftsetzmaschine entsprechend gering gehalten.

Unterhalb des unteren Setzgutträgers 16 ist ein Lufttrichter 28 angeordnet, über den die für die Durchführung der Setzbewegung erforderliche Arbeitsluft von unten auf den als gelochtes Blech oder Drahtgewebe ausgebildeten unteren Setzgutträger 16 geleitet wird. Der Lufttrichter 28 ist mittels einer Trennwand 29 in zwei voneinander getrennte Kammern 30,31 unterteilt, von denen die erste Kammer 30 dem Aufgabeschacht 13 bzw. 14 benachbart ist und sich die zweite Kammer 31 an die erste Kammer 30 in der Förderrichtung des über die Setzgutträger 15, 16 jeweils geführten Materials anschließt.

In den Lufttrichter 28 ist eine Luftzuführleitung 32 hineingeführt, in der jeder Kammer 30, 31 zugeordnet jeweils ein Auslass 33 angeordnet ist, sodass die über die Luftzuführleitung 32 herangeführte Arbeitsluft 35 über den jeweiligen Auslass 33 in die Kammer 30 beziehungsweise 31 einströmen kann. Im Hinblick auf die Erzeugung der Setzbewegung ist in die Luftzufuhrleitung 32 vor dem Lufttrichter 28 ein Pulsventil 34 eingeschaltet, über welches sowohl der die Setzgutträger 15, 16 konstant durchströmende Teilstrom an Arbeitsluft als auch der darüber gelagerte pulsierende Teilstrom erzeugt wird.

Um die von der Oberseite des unteren Setzgutträgers 16 abströmende Arbeitsluft kanalisiert dem oberen Setzgutträger 15 zuzuleiten, ist der Zwischenraum zwischen den beiden Setzgutträgern 15, 16 von einer äußeren Gehäusewandung 40 umschlossen, die gegen die Einhausung 25 einerseits und gegen den Lufttrichter 28 andererseits in geeigneter Weise abgeschlossen ist.

Die beiden Setzgutträger 15 und 16 sind bei dem dargestellten Ausführungsbeispiel noch an einen Schwingungserreger 36 angeschlossen, mittels dessen zur Verbesserung des Materialtransportes über die Setzgutträger diese Setzgutträger 15, 16 gegenüber dem feststehenden Lufttrichter 28 beziehungsweise der Einhausung 25 bewegt sind. Hierzu sind die beiden Setzgutträger 15, 16 jeweils über eine Relativbewegung zwischen den Setzgutträgern 15 beziehungsweise 16 und den räumlich feststehenden Teilen von Lufttrichter 28 beziehungsweise Einhausung 25 ermöglichende Dichtungen 37 von dem Lufttrichter 28 und der Einhausung 25 entkoppelt.

Aus Figur 1 ergibt sich, dass die über die Luftzuführleitung 32 herangeführte Arbeitsluft 35 sich auf zwei Teilströme in jeder Kammer 30 und 31 aufteilt und insoweit zunächst den unteren Setzgutträger 16 durchströmt. Die aus dem unteren Setzgutträger 16 austretende Arbeitsluft wird über den von der Wandung 40 umschlossenen Zwischenraum dem oberhalb angeordneten oberen Setzgutträger 15 zugeleitet und erfüllt aufgrund der in der Arbeitsluft noch enthaltenen Energie eine entsprechende Funktion als Setzluft. Nach dem Durchströmen des oberen Setzgutträgers 15 wird die Arbeitsluft als Abluftstrom 27 der Abluftanlage 26 zugeführt.

Es ist leicht erkennbar, dass mit einer derartigen Anordnung von zumindest zwei Setzgutträgern 15 und 16 die Kapazität der Luftsetzmaschine 10 vergrößerbar ist, ohne dass sich im Vergleich mit einer nur einen Setzgutträger aufweisenden Luftsetzmaschine nach dem Stand der Technik eine wesentliche Erhöhung des Raumbedarf sowie des Bedarfs an Stahlbau und maschinellen Einbauten ergibt. Die Erfindung ist dabei nicht auf die Anordnung von zwei Setzgutträgern beschränkt, sondern es können auch weitere zusätzliche Setzgutträger vorgesehen sein.

Das in Figur 2 dargestellte Ausführungsbeispiel stimmt mit der zu Figur 1 beschriebenen Luftsetzmaschine überein mit der Maßgabe, dass nunmehr die Anordnung der erfindungsgemäßen Bypass-Luftleitungen 50 dargestellt ist und dass auch in dem Zwischenraum zwischen den Setzgutträgern 15, 16 eine Unterteilung der Arbeitsluftströme entsprechend den unter dem unteren Setzgutträger 16 angeordneten Kammern 30, 31 des Lufttrichters 28 vorgenommen ist. Damit sollen beim Durchströmen des oberen Setzgutträgers 15 die gleichen Bedingungen für die Arbeitsluftführung herrschen wie bei dem unteren Setzgutträger 16. Hierzu ist an der Unterseite des oberen Setzgutträgers 15 eine frei herabhängende und mit ihrem unteren freien Ende auf der Leichtgutschicht 19 des unteren Setzgutträgers 16 aufliegende Trennklappe 41 angeordnet, welche den Zwischenraum zwischen den Setzgutträgern 15, 16 in den Kammern 30, 31 des Lufttrichters 28 entsprechende Kammern 30a und 31 a unterteilt. Mit dem Aufliegen der Trennklappe 41 ist eine Abdichtung der Kammern 30a, 31a gegeneinander verbunden. Mit Blick auf gegebenenfalls sich einstellende unterschiedliche Druckverhältnisse in den Kammern 30a, 31a ist die Trennklappe 41 um eine nach außen durchgeführte Welle 42 beweglich aufgehängt, wobei an der Welle 42 ein Arm 43 angebracht ist, der ein verstellbares Gewicht 44 trägt. Die Winkelposition des Armes 43 dient dabei gleichzeitig als Indikator für die Dicke der insgesamt auf dem unteren Setzgutträger 16 aufliegenden Materialschicht.

Die jeweils an die beiden Kammern 30a und 30b des Zwischenraumes zwischen den Setzgutträgern 15, 16 angeschlossenen Bypass-Luftleitungen 50a und 50b gehen von der zentralen Luftzufuhrleitung 32 aus, und zwar von deren Abschnitt zwischen dem Pulsventil 34 und dem Lufttrichter 28. Damit ist der Vorteil verbunden, dass die an den Auslässen 33 der Luftzufuhrleitung 32 im Bereich der Kammern 30 und 31 des Lufttrichters 28 entstehenden Drosselverluste umgangen sind. Des Weiteren ist die Luftströmung in den beiden Kammern 30, 31 nicht gleich, vielmehr hat gegebenenfalls aufgrund der einstellbaren Öffnungsquerschnitte der Auslässe 33 bereits eine kammerindividuelle Drosselung stattgefunden, so dass auch diese individuelle Steuerung durch die Anordnung der Bypass-Luftleitungen 50a und 50b außerhalb der Kammern 30, 31 berücksichtigt ist. Die beiden Bypass-Luftleitungen 50a und 50b sind außen an dem Gehäuse der Luftsetzmaschine in den Bereich des Zwischenraumes zwischen den Setzgutträgern 15, 16 hochgeführt und münden in jeweils einem außen am Gehäuse angebrachten Luftverteiler 51. Die beiden Luftverteiler 51 sind über in der Gehäusewand 40 ausgebildete Düsenöffnungen 52 mit dem Zwischenraum zwischen den Setzgutträgern 15, 16 verbunden, so dass die über die Bypass-Luftleitungen 50a, 50b herangeführte Zusatzluftmenge über die Luftverteiler 51 und die Düsenöffnungen 52 in den Zwischenraum einströmen kann. Vorzugsweise weisen die Düsenöffnungen 52 keinen gleichgroßen Querschnitt auf, sondern sind so ausgelegt, dass eine möglichst gleichmäßige Verteilung der Zusatzluftmenge unter dem oberen Setzgutträger 15 entsteht. In die Leitungen 50a und 50b sind zudem Regelventile 53 eingeschaltet, so dass die in die Kammern 30a und 30b eingeleitete Zusatzluftmenge jeweils individuell eingestellt werden kann, um etwaige Unterschiede im Setzverhalten auf dem unteren und dem oberen Setzgutträger berücksichtigen zu können. Die eingeleitete Zusatzluftmenge soll dabei die insbesondere im Bereich des Aufgabe-Zellenrades 12 sowie der Austrags-Zellenräder 22 auftretenden Leckverluste an Setzluft ausgleichen.

Alternativ oder zusätzlich können in der den Zwischenraum zwischen den Setzgutträgern 15, 16 umschließen Gehäusewandung 40 mittels einer weiteren Regeleinrichtung regulierbare Abblasöffnungen angeordnet sein, um die dem oberen Setzgutträger 15 aus dem Lufttrichter 28 heraus zuströmende Arbeitsluft zu reduzieren.

Erfindungsgemäß ist dabei dafür Sorge getragen, dass an dem oberen Setzgutträger 15 und dem unteren Setzgutträger 16 jeweils gleiche Setzbedingungen herrschen, so dass ein einheitliches Trennergebnis erzielbar ist. Es können aber auch durch eine entsprechende Steuerung der über die zusätzlich vorgesehenen Bypass-Luftleitungen 50a, b in den Zwischenraum eingeleiteten Zusatzluftmenge beziehungsweise über die Regelung der in der Gehäusewandung 40 angeordneten Abblasöffnungen unterschiedliche Setzbedingungen an dem oberen Setzgutträger 15 eingestellt werden.

Das in Figur 3 dargestellte Ausführungsbeispiel unterscheidet sich von den in Figuren 1 oder 2 dargestellten Ausführungsbeispielen im Wesentlichen dadurch, dass die beiden übereinander angeordneten Setzgutträger 15 und 16 nicht der Erhöhung des Gesamtdurchsatzes bei der Luftsetzmaschine 10 durch Parallelschaltung dienen, sondern dass die beiden Setzgutträger 15 und 16 in Hinblick auf eine Verbesserung des Trennerfolges und die Erzeugung eines weiteren dritten Produktes hintereinander geschaltet sind. Hierzu sind die beiden Setzgutträger 15 und 16 mit einer gegenläufigen Neigung zueinander angeordnet, wobei die auf dem oberen Setzgutträger 15 erzeugte Schwergutschicht 18 über eine Austrags- und Aufgabevorrichtung 38 als Materialaufgabe dem unteren Setzgutträger 16 zugeleitet wird. Hierbei sind die Setzbedingungen an dem Setzgutträger 15 so eingestellt, dass in der Schwergutschicht 18 noch Anteile an Leichtgut enthalten sein können, wodurch der Trennerfolg in Schwergut und Leichtgut bei dem oberen Setzgutträger 15 verbessert ist. Die noch Leichtgutanteile enthaltende Schwergutschicht 18 an dem oberen Setzgutträger 15 wird dann nachfolgend über den unteren Setzgutträger 16 geführt und hier erfolgt nochmals eine Trennung in eine Schwergutschicht 18 und eine Leichtgutschicht 19, wobei diese Leichtgutschicht 19 des unteren Setzgutträgers 16 über einen weiteren Leichtgutschacht 39 ausgetragen wird; dieses Leichtgut kann auch als sekundäres Leichtgut oder Mittelgut bezeichnet werden. Somit ermöglicht es die in Figur 3 dargestellte Luftsetzmaschine, das aufzubereitende Material 17 in drei Produkte, nämlich ein Leichtgut, ein Mittelgut und ein Schwergut zu trennen.

Die in der vorstehenden Beschreibung, den Patentansprüchen und den Zeichnungen offenbarten Merkmale des Gegenstandes dieser Unterlagen können einzeln als auch in beliebigen Kombinationen untereinander für die Verwirklichung der Erfindung in ihren verschiedenen Ausführungsformen wesentlich sein.

## Patentansprüche

1. Luftsetzmaschine (10) zur trockenen Aufbereitung von Rohstoffen, insbesondere von Kohle, mit einer Materialaufgabe-Einrichtung, mit wenigstens einem mit Öffnungen versehenen Setzgutträger (15, 16) sowie mit einer Austragsvorrichtung für das während des Setzprozesses auf dem Setzgutträger (15, 16) geschichtete Schwergut und das Leichtgut, wobei zur Auflockerung und Schichtung des auf den Setzgutträger (15, 16) aufgegebenen Materials in eine als Setzbett wirkende Schwergutschicht (18) und eine darauf liegende Leichtgutschicht (19) der Setzgutträger (15, 16) von einem über einen unter dem Setzgutträger (15, 16) angeordneten Lufttrichter (28) zugeführten Luftstrom als Arbeitsluft durchströmt ist, der sich aus einem den Setzgutträger (15, 16) konstant durchströmenden Teilstrom und einem darüber gelagerten pulsierenden Teilstrom zusammensetzt **dadurch gekennzeichnet, dass** über dem an eine ein darin eingeschaltetes Pulsventil (34) aufweisende Luftzufuhrleitung (32) angeschlossenen Lufttrichter (28) wenigstens zwei übereinander mit Abstand zueinander angeordnete und nacheinander von dem in den Lufttrichter (28) eingeleiteten Luftstrom durchströmte Setzgutträger (15, 16) mit jeweils einer Materialaufgabe (13, 14) und einer Austragsvorrichtung (20) angeordnet sind, wobei der Zwischenraum zwischen den Setzgutträgern (15, 16) von einer äußeren Wandung (40) umschlossen ist und zur Erhöhung der dem oberen Setzgutträger (15) zuzuführenden Luftmenge wenigstens eine den unteren Setzgutträger (16) überbrückende Bypass-Luftleitung (50a, b) von der Luftzufuhrleitung (32) stromabwärts des Pulsventils (34) abgeht und an den Zwischenraum zwischen den beiden Setzgutträgern (15, 16) angeschlossen ist derart, dass über die Bypass-Luftleitung (50a, b) ein zusätzlicher Arbeitsluftstrom in den Zwischenraum zwischen den Setzgutträgern (15, 16) einleitbar ist.

2. Luftsetzmaschine nach Anspruch 1, **dadurch gekennzeichnet, dass** die Bypass-Luftleitung (50a, b) außen am Gehäuse der Luftsetzmaschine angeordnet und an einen an der Gehäusewand (40) angebrachten Luftverteiler (51) angeschlossen ist, wobei in der Gehäusewand (40) den Luftverteiler (51) mit dem Zwischenraum zwischen den Setzgutträgern (15, 16) verbindende Düsenöffnungen (52) angeordnet sind.

3. Luftsetzmaschine nach Anspruch 1 oder 2, **dadurch gekennzeichnet, dass** in die Bypass-Luftleitung (50a, b) ein Regelventil (53) zur Regelung der durch die Bypass-Luftleitung (50a, b) strömenden Luftmenge eingeschaltet ist.

4. Luftsetzmaschine nach einem der Ansprüche 1 bis 3, **dadurch gekennzeichnet, dass** in der den Zwischenraum zwischen den Setzgutträgern (15, 16) umschließenden Wandung (40) mittels einer Regeleinrichtung regulierbare Abblasöffnungen angeordnet sind.

5. Luftsetzmaschine nach einem der Ansprüche 1 bis 4, **dadurch gekennzeichnet, dass** zur Einstellung jeweils gleicher Setzbedingungen bei dem unteren (16) und bei dem oberen (15) Setzgutträger die Schichtdicke des auf dem oberen Setzgutträger (15) geschichteten Schwergutes (18) und/oder die Setzfläche des oberen Setzgutträgers (15) an den mit dem Durchströmen des unteren Setzgutträgers (16) verbundenen Druckverlust des Luftstromes angepasst sind.

6. Luftsetzmaschine nach einem der Ansprüche 1 bis 4, **dadurch gekennzeichnet, dass** zur Einstellung von unterschiedlichen Schichtdicken des auf dem Setzgutträger geschichteten Setzgutes bei dem unteren (16) und dem oberen (15) Setzgutträger mehrere Bypass-Luftleitungen und/oder mehrere Abblasöffnungen vorgesehen sind.

7. Luftsetzmaschine nach einem der Ansprüche 1 bis 6, **dadurch gekennzeichnet, dass** der Lufttrichter (28) aus zwei gegeneinander getrennten, in der Förderrichtung des Materials über den Setzgutträger (15, 16) hintereinander geschalteten Kammern (30, 31) besteht und dass eine gemeinsame Luftzufuhrleitung (32) in beide Kammern (30, 31) geführt und im Bereich jeder Kammer (30, 31) mit wenigstens einem Auslass (33) für die über die Luftzufuhrleitung (32) herangeführte Arbeitsluft versehen ist.

8. Luftsetzmaschine nach Anspruch 7, **dadurch gekennzeichnet, dass** in den Kammern (30, 31) des Lufttrichters (28) zugeordneten Auslässe (33) einen veränderlichen Querschnitt aufweisen.

9. Luftsetzmaschine nach Anspruch 7 oder 8, **dadurch gekennzeichnet, dass** an die Luftzufuhrleitung (32) ein Zentralventilator zur Erzeugung des in den Lufttrichter (28) einzuführenden Luftstromes angeschlossen ist.

10. Luftsetzmaschine nach einem der Ansprüche 7 bis 9, **dadurch gekennzeichnet, dass** der Zwischenraum zwischen den beiden Setzgutträgern (15, 16) entsprechend der Ausbildung des Lufttrichters (28) mit Kammern (30, 31) durch eine zwischen dem oberen Setzgutträger (15) und dem unteren Setzgutträger (16) angeordnete Trennklappe (41) in zwei Kammern (30a) und (31a) geteilt ist.

11. Luftsetzmaschine nach Anspruch 10, **dadurch gekennzeichnet, dass** jede Kammer (30a) und (31a) des Zwischenraums jeweils an eine getrennte Bypass-Luftleitung (50a, b) angeschlossen ist.

12. Luftsetzmaschine nach einem der Ansprüche 1 bis 11, **dadurch gekennzeichnet, dass** die Setzgutträger (15, 16) mittels eines zugeordneten Antriebes (36) in Vibration versetzt sind.

13. Luftsetzmaschine nach einem der Ansprüche 1 bis 12, **dadurch gekennzeichnet, dass** für beide Setzgutträger (15, 16) eine zentrale Materialaufgabe (11, 12) mit der gemeinsamen Beistellung je eines dem jeweiligen Setzgutträger (15, 16) zugeleiteten Materialteilstromes eingerichtet ist.

14. Luftsetzmaschine nach Anspruch 13, **dadurch gekennzeichnet, dass** die Materialaufgabe-Einrichtung (11, 12) für das aufzubereitende Material (17) dem oberen Setzgutträger (15) zugeordnet ist und die Austragsvorrichtung für das auf dem oberen Setzgutträger (15) geschichtete Schwergut (18) als Materialaufgabe-Einrichtung (38) für den unteren Setzgutträger (16) mit diesem verbunden ist.

15. Luftsetzmaschine nach Anspruch 14, **dadurch gekennzeichnet, dass** der obere (15) und der untere (16) Setzgutträger mit einer gegenläufigen Neigung zueinander angeordnet sind.

16. Luftsetzmaschine nach einem der Ansprüche 1 bis 15, **dadurch gekennzeichnet, dass** eine größere Anzahl von Setzgutträgern übereinander angeordnet ist.

## Claims

1. Air jigging machine (10) for the dry processing of raw materials, especially coal, comprising a material input device or feeding mechanism, at least one jigging-material carrier (15, 16) provided with openings, and a dispensing or discharge device for the heavy material and the light material layered upon the jigging-material carrier (15, 16) during the separating process, whereby for the loosening and layering of the material supplied to the jigging-material carrier (15, 16) into a heavy material layer (18), which acts as a jig bed, and into a light material layer (19) disposed thereon, an air flow flows through the jigging-material carrier (15, 16) as working air, the air flow being supplied from an air funnel (28) disposed below the jigging-material carrier (15, 16) and being composed of a partial flow that constantly flows through the jigging-material carrier (15, 16), and a pulsed partial flow superimposed thereon, **characterized in that** at least two jigging-material carriers (15, 16), which are arranged one over the other at a distance from each other and through which the air flow introduced into the air funnel (28) flows which is connected to an air supply conduit (32) having inserted therein a pulsing valve (34), each of the jigging-material carriers having a material input (13, 14) and a discharge or dispensing device (20), and are arranged above the air funnel, whereby the intermediate space between the jigging-material carriers (15, 16) is enclosed by an outer wall (40), and in order to increase the amount of air to be supplied to the upper jigging-material carrier (15), at least one bypass air line (50a, b) that bypasses the lower jigging-material carrier (16) branches off from the air supply line (32) downstream of the pulsing valve (34) and is connected to the intermediate space between the two jigging-material carriers (15, 16) in such a way that an additional working air flow can be introduced through the bypass air line (50a, b) into the intermediate space between the jigging-material carriers (15, 16).

2. Air jigging machine according to claim 1, **characterized in that** the bypass air line (50a, b) is disposed externally on the housing of the air jigging machine and is connected to an air distributor (51) mounted on the housing wall, whereby disposed in the housing wall (40) are nozzle openings (52) that connect the air distributor (51) with the intermediate space between the jigging-material carriers (15, 16).

3. Air jigging machine according to claim 1 or 2, **characterized in that** a control valve (53) is inserted into the bypass air line (50a, b) for the regulation of the quantity of air flowing through the bypass air line (50a, b).

4. Air jigging machine according to one of the claims 1 to 3, **characterized in that** discharge openings that can be regulated by means of a control device are disposed in the wall (40) that encloses the intermediate space between the jigging-material carriers (15, 16).

5. Air jigging machine according to one of the claims 1 to 4, **characterized in that** for setting respectively identical separating conditions for the lower (16) and the upper (15) jigging-material carriers, the layer thickness of the heavy material (18) layered upon the upper jigging-material carrier (15) and/or the separating surface of the upper jigging-material carrier (15) is adapted to the pressure loss of the air stream that is connected with the flow of air through the lower jigging-material carrier (16).

6. Air jigging machine according to one of the claims 1 to 4, **characterized in that** for the establishment of different layer thicknesses of the jigging-material layered upon the jigging-material carrier a plurality of bypass air lines and/or a plurality of discharge openings are provided for the lower (16) and the upper (15) jigging-material carriers.

7. Air jigging machine according to one of the claims 1 to 6, **characterized in that** the air funnel (28) is comprised of two chambers (30, 31) that are separated from one another and in the direction of conveyance of the material over the jigging-material carriers (15, 16), are successively inserted, and **in that** a common air supply conduit (32) is guided into both chambers (30, 31) and in the region of each chamber (30, 31) is provided with at least one outlet (33) for the working air supplied via the air supply conduit (32).

8. Air jigging machine according to claim 7, **characterized in that** outlets (33) associated in the chambers (30, 31) of the air funnel (28) are provided with a variable cross-sectional area.

9. Air jigging machine according to claim 7 or 8, **characterized in that** a central blower is connected to the air supply conduit (32) for the generation of the air flow that is to be introduced into the air funnel (28).

10. Air jigging machine according to one of the claims 7 to 9, **characterized in that** the intermediate space between the two jigging-material carriers (15, 16), in conformity with the configuration of the air funnel (28) with chambers (30, 31), is separated into two chambers (30a) and (31 a) by means of a separating flap (41) that is disposed between the upper jigging-material carrier (15) and the lower jigging-material carrier (16).

11. Air jigging machine according to claim 10, **characterized in that** each chamber (30a) and (31a) of the intermediate space is respectively connected to a separate bypass air line (50a, b).

12. Air jigging machine according to one of the claims 1 to 11, **characterized in that** the jigging-material carriers (15, 16) are caused to vibrate by means of an associated drive (36).

13. Air jigging machine according to one of the claims 1 to 12, **characterized in that** for both jigging-material carriers (15, 16) a central material-feeding mechanism (11, 12) is provided and has the common provision of a respective partial material stream conveyed to the respective jigging-material carrier (15, 16).

14. Air jigging machine according to claim 13, **characterized in that** the material-feeding mechanism (11, 12) for the material (17) that is to be processed is associated with the upper jigging-material carrier (15), and the discharge device for the heavy material (16) layered on the upper jigging-material carrier (15) is connected with the lower jigging-material carrier (16) as a material feed device (38) for this lower jigging-material carrier.

15. Air jigging machine according to claim 14, **characterized in that** the upper (15) and the lower (16) jigging-material carriers are disposed at angles relative to one another that extend in opposite directions.

16. Air jigging machine according to one of the claims 1 to 15, **characterized in that** a greater number of jigging-material carriers are disposed one above the other.

## Revendications

1. Bac de criblage pneumatique (10) pour la préparation à sec de matières premières, notamment de charbon, avec un système de chargement de matière, avec au moins un support (15, 16) de produits à cribler doté d'ouvertures, ainsi qu'avec un dispositif d'évacuation pour les produits lourds empilés sur le support (15, 16) de produits à cribler pendant le processus de criblage et pour les produits légers, pour ameublir et empiler la matière chargée sur le support (15, 16) de produits à cribler en une couche (18) de produits lourds faisant office de lit de lavage et en une couche (19) de produits légers superposée sur cette dernière, le support (15, 16) de produits à cribler étant traversé par un flux d'air, en tant qu'air de travail, alimenté par l'intermédiaire d'un entonnoir à air (28) placé sous le support (15, 16) de produits à cribler, qui se compose d'un flux partiel traversant de manière constante le support (15, 16) de produits à cribler et d'un flux partiel pulsé surjacent,
**caractérisé en ce qu'**au-dessus de l'entonnoir à air (28) raccordé sur un conduit d'alimentation (32) d'air comportant une soupape à impulsions (34) branchée à l'intérieur de celui-ci sont placés au moins deux supports (15, 16) de produits à cribler, placés l'un au-dessus de l'autre avec un écart mutuel et traversés l'un après l'autre par le flux d'air introduit dans l'entonnoir d'air (28) avec chacun un chargement de matière (13, 14) et un dispositif d'évacuation (20), l'interstice entre les supports (15, 16) de produits à cribler étant entouré d'une paroi (40) extérieure et pour augmenter la quantité d'air qui doit être alimentée vers le support (15) supérieur de produits à cribler, au moins un conduit d'air de dérivation (50a, b) pontant le support (16) de produits à cribler inférieur partant du conduit d'alimentation (32) d'air, en aval de la soupape à impulsions (34) et étant raccordé sur l'interstice entre les deux supports (15, 16) de produits à cribler, de telle sorte que par l'intermédiaire du conduit d'air de dérivation (50a, b), un flux d'air de travail supplémentaire puisse être introduit dans l'interstice entre les supports (15, 16) de produit à cribler.

2. Bac de criblage pneumatique selon la revendication 1, **caractérisé en ce que** le conduit d'air de dérivation (50a, b) est placé à l'extérieur sur le carter du bac de criblage pneumatique et est raccordé à un distributeur d'air (51) monté sur la paroi (40) du carter, dans la paroi (40) du carter étant placés des orifices de buse (52) reliant le distributeur d'air (51) avec l'interstice entre les supports (15, 16) de produits à cribler.

3. Bac de criblage pneumatique selon la revendication 1 ou 2, **caractérisé en ce que** dans le conduit d'air de dérivation (50a, b) est commutée une soupape de réglage (53) pour réguler la quantité d'air circulant à travers le conduit d'air de dérivation (50a, b).

4. Bac de criblage pneumatique selon l'une quelconque des revendications 1 à 3, **caractérisé en ce que** dans la paroi (40) entourant l'interstice entre les supports (15, 16) de produits à cribler sont placés des orifices de soufflage réglables à l'aide d'un système de réglage.

5. Bac de criblage pneumatique selon l'une quelconque des revendications 1 à 4, **caractérisé en ce que** pour le réglage de chaque fois des conditions de criblage identiques sur le support inférieur (16) et supérieur (15) de produits à cribler, l'épaisseur de couches des produits lourds (18) empilés sur le support (15) supérieur de produits à cribler et/ou la surface de criblage du support (15) supérieur de produits à cribler sont adaptées à la déperdition d'air reliée avec la circulation à travers le support (16) inférieur de produits à cribler.

6. Bac de criblage pneumatique selon l'une quelconque des revendications 1 à 4, **caractérisé en ce que** pour le réglage de différentes épaisseurs de couches des produits à cribler empilés sur le support de produits à cribler, plusieurs conduits d'air de dérivation et/ou plusieurs ouvertures d'évacuation sont prévus sur le support inférieur (16) et supérieur (15) de produits à cribler.

7. Bac de criblage pneumatique selon l'une quelconque des revendications 1 à 6, **caractérisé en ce que** l'entonnoir d'air (28) est constitué de plusieurs compartiments (30, 31) séparés l'un de l'autre, montés l'un derrière l'autre dans la direction de convoyage de la matière au-dessus des supports (15, 16) de produits à cribler et **en ce qu'**un conduit d'alimentation (32) d'air commun est tiré dans les deux compartiments (30, 31) et dans la région de chaque compartiment (30, 31), est doté d'au moins une sortie (33) pour l'air de travail amené par l'intermédiaire du conduit d'alimentation (32) d'air.

8. Bac de criblage pneumatique selon la revendication 7, **caractérisé en ce que** dans les compartiments (30, 31) de l'entonnoir d'air (28), des sorties (33) associées présentent une section transversale variable.

9. Bac de criblage selon la revendication 7 ou 8, **caractérisé en ce que** sur le conduit d'alimentation (32) d'air est raccordé un ventilateur central pour générer le flux d'air qui doit être introduit dans l'entonnoir d'air (28).

10. Bac de criblage pneumatique selon l'une quelconque des revendications 7 à 9, **caractérisé en ce que** selon la conception de l'entonnoir d'air (28) avec des compartiments (30, 31), l'interstice entre les deux supports (15, 16) de produits à cribler est divisé en deux compartiments (30a) et (31 a) par un volet de séparation (41) placé entre le support (15) supérieur de produits à cribler et le support (16) inférieur de produits à cribler.

11. Bac de criblage selon la revendication 10, **caractérisé en ce que** chaque compartiment (30a) et (31 a) de l'interstice est respectivement raccordé sur un conduit d'air de dérivation (50a, b) séparé.

12. Bac de criblage selon l'une quelconque des revendications 1 à 11, **caractérisé en ce que** les supports (15, 16) de produits à cribler sont amenés en vibration à l'aide d'un entraînement (36) associé.

13. Bac de criblage selon l'une quelconque des revendications 1 à 12, **caractérisé en ce que** pour chaque support (15, 16) de produits à cribler, un chargement de matière (11, 12) centralisé est installé avec l'adjonction commune de chaque fois un flux partiel de matière amené au support (15, 16) de produits à cribler respectif.

14. Bac de criblage selon la revendication 13, **caractérisé en ce que** le système de chargement (11, 12) de matière pour la matière (17) à préparer est associé au support (15) supérieur de produits à cribler et le dispositif d'évacuation pour les produits lourds (18) empilés sur le support (15) supérieur de matières à cribler est relié avec le support (16) inférieur de produits à cribler, en tant que système de chargement (38) de matières pour celui-ci.

15. Bac de criblage selon la revendication 14, **caractérisé en ce que** les supports supérieur (15) et inférieur (16) de produits à cribler sont placés avec une pente contraire l'un par rapport à l'autre.

16. Bac de criblage selon l'une quelconque des revendications 1 à 15, **caractérisé en ce qu'**un nombre plus élevé de supports de produits à cribler est placé l'un au-dessus de l'autre.
